# FASCICULE DE BREVET EUROPEEN

(11) **EP 3 594 757 B1**
(45) Date de publication et mention de la délivrance du brevet: **26.05.2021**
(21) Numéro de dépôt: 18182666.0
(22) Date de dépôt: 10.07.2018
(51) Int. Cl.: G04B 13/02, G04B 43/00, G04D 3/00, G04D 3/02

(54) **COMPOSANT D'HORLOGERIE AVEC PARTIE ARBREE AMAGNETIQUE EN CERAMIQUE**
UHRWERKSKOMPONENTE MIT NICHT MAGNETISCHEM WELLENTEIL AUS KERAMIK
TIMEPIECE COMPONENT WITH CERAMIC NON-MAGNETIC ARBOURED PORTION

(43) Date de publication de la demande: 15.01.2020
(73) Titulaire: Blancpain SA, 1348 Le Brassus (CH)
(72) Inventeur: DELIZÉE, Alain, 1346 Les Bioux (CH); REYMOND, Cédric, 1346 Les Bioux (CH)
(74) Mandataire: ICB SA

(56) Documents cités:
- EP-A1- 3 258 325
- FR-A- 1 438 887

## Description

### Domaine de l'invention

L'invention concerne un composant d'horlogerie comportant une partie arbrée comportant au moins un pivot autour d'un axe de pivot.

L'invention concerne encore un oscillateur d'horlogerie, comportant au moins un tel composant.

L'invention concerne encore un mouvement d'horlogerie, comportant au moins un tel oscillateur, et/ou au moins un tel composant.

L'invention concerne encore une pièce d'horlogerie comportant au moins un tel mouvement et/ou au moins un tel oscillateur, et/ou au moins un tel composant.

L'invention concerne encore un procédé de réalisation d'un composant d'horlogerie, plus particulièrement un mobile d'horlogerie, lequel composant comporte une partie arbrée, laquelle comporte au moins un pivot autour d'un axe de pivot.

L'invention concerne le domaine des composants et mobiles d'horlogerie, et plus particulièrement la réalisation de mobiles que comportent des oscillateurs ou des mouvements d'horlogerie.

### Arrière-plan de l'invention

La confection de petits composants d'horlogerie, en particulier de mobiles, est toujours une préoccupation pour l'industriel, en raison de coûts d'usinage qui peuvent être élevés, et de la difficulté pour réaliser certaines géométries, en particulier quand le composant concerné a de gros écarts de section, comme c'est le cas, par exemple, pour un balancier: un tel mobile doit avoir un pivotement parfait malgré un petit diamètre de pivot, et doit être suffisamment résistant aux chocs, tout voile se traduisant par un balourd préjudiciable au maintien d'une fréquence d'oscillation constante.

Le document EP3258325A1 au nom de ROLEX décrit un arbre horloger, notamment un arbre de balancier, comprenant une première portion fonctionnelle incluant au moins une partie d'un tigeron et/ou au moins une partie d'un pivot, la première portion fonctionnelle étant en céramique et un premier diamètre extérieur de la première portion fonctionnelle étant inférieur à 0.5 mm, voire inférieur à 0.4 mm, voire inférieur à 0.2 mm, voire inférieur à 0.1 mm.

Le document FR143887A au nom de TISSOT décrit un dispositif de fixation d'une extrémité d'un spiral réglant le mouvement d'horlogerie à un organe de liaison. Cet organe de liaison comporte des échancrures d'accrochage, notamment des cannelures, et peut être monobloc avec l'arbre du balancier avec lequel coopère le spiral.

### Résumé de l'invention

L'invention se propose d'offrir une alternative aux mobiles d'horlogerie traditionnels comportant des arbres en acier, et de combiner une géométrie parfaite et une excellente résistance.

A cet effet, l'invention concerne un composant d'horlogerie comportant une partie arbrée comportant au moins un pivot autour d'un axe de pivot, selon la revendication 1.

L'invention concerne encore un oscillateur d'horlogerie, comportant au moins un tel composant.

L'invention concerne encore un mouvement d'horlogerie, comportant au moins un tel oscillateur, et/ou au moins un tel composant.

L'invention concerne encore une pièce d'horlogerie comportant au moins un tel mouvement et/ou au moins un tel oscillateur, et/ou au moins un tel composant.

L'invention concerne encore un procédé de réalisation d'un composant d'horlogerie, plus particulièrement un mobile d'horlogerie, lequel composant comporte une partie arbrée, laquelle comporte au moins un pivot autour d'un axe de pivot, selon la revendication 18.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en vue de côté, un composant d'horlogerie selon l'invention, qui est ici un mobile constituant un balancier; et qui comporte une partie arbrée traversante incluant deux pivots à ses extrémités distales selon l'axe de rotation, laquelle partie arbrée porte, sur une première portée, une serge de balancier qui est en appui latéral sur un premier flanc d'une collerette qui constitue la zone de plus grand diamètre de la partie arbrée, laquelle porte encore, sur une deuxième portée et en appui sur un deuxième flanc de la collerette opposé au premier, un plateau de balancier porteur d'une cheville de plateau ;
- la figure 2 représente, de façon schématisée et en perspective, la partie arbrée seule de ce mobile, laquelle partie arbrée comporte ici trois évidements à 120° qui traversent tous la collerette, et au fond desquels sont visibles des points d'injection ;
- la figure 3 représente cette partie arbrée de façon similaire à la figure 1 ;
- la figure 4 représente cette partie arbrée en vue de bout ;
- la figure 5 est un schéma-blocs représentant une montre comportant un mouvement d'horlogerie, qui comporte un oscillateur, lequel incorpore un tel mobile.

### Description détaillée des modes de réalisation préférés

L'invention concerne un composant 1 d'horlogerie, plus particulièrement un mobile d'horlogerie. Ce composant 1 comporte une partie arbrée 2, laquelle comporte au moins un pivot 3 autour d'un axe de pivot D.

Au moins le matériau constitutif de la partie arbrée 2 est une céramique, ou similaire.

Et cette partie arbrée 2 comporte une pluralité d'évidements 7, qui sont équilibrés autour de l'axe de pivot D, et notamment qui sont répartis régulièrement autour de l'axe de pivot D, et a son centre d'inertie sur l'axe de pivot D.

Cette partie arbrée 2 comporte une zone de plus grand diamètre, appelée collerette 9, qui constitue son plus grand diamètre par rapport à l'axe de pivot D.

Plus particulièrement cette collerette 9 comporte un plan de joint 90 de la partie arbrée 2, lequel plan de joint 90 est sensiblement perpendiculaire à l'axe de pivot D.

Plus particulièrement, la collerette 9 est traversée par les évidements 7.

Selon l'invention, dans une réalisation particulière et avantageuse quand le matériau constitutif de la partie arbrée 2 est injectable, au moins un évidement 7 renferme un point d'injection 8 du matériau. Plus particulièrement, chaque évidement 7 renferme un point d'injection 8 du matériau. De façon avantageuse, le point d'injection 8 est situé dans la zone de l'évidement 7 qui est la plus proche de l'axe de pivot D. Et, dans une variante particulière, le point d'injection est situé, selon la direction de l'axe D, au niveau du milieu de la collerette 9.

Le logement du point d'injection 8 dans un évidement 7 est particulièrement avantageux, car de ce fait il n'existe aucune interférence avec quelque portée fonctionnelle de révolution que ce soit. De plus, dans le cas particulier illustré par les figures d'évidements 7 cylindriques, une retouche éventuelle du point d'injection 8 est extrêmement facile, et ne risque absolument pas de blesser une portée fonctionnelle.

Dans un autre mode de réalisation, au moins un point d'injection se situe dans une autre partie non fonctionnelle de la partie arbrée 2, par exemple sous le plus grand diamètre, ou se situe dans une autre partie non fonctionnelle du composant 1 réalisée avec la partie arbrée 2 et dans le même matériau, notamment une céramique. Par partie non fonctionnelle on entend ici une partie du composant dont aucune surface n'est agencée pour coopérer avec un autre composant d'un mécanisme d'horlogerie.

Dans une variante, le point d'injection 8 est logé dans le fond d'une gorge de révolution.

Pour une fabrication par injection dans un moule en deux parties de part et d'autre du plan de joint 90, la section de la partie arbrée décroit depuis le plan de joint 9 vers chaque extrémité distale comportant de préférence un pivot 3 et/ou un tigeron. Cette exécution permet d'obtenir les portées de pivot sans couture d'injection.

La forme du « point d'injection » dépend du moule et de l'installation de production utilisée. Elle est en général circulaire, mais cette exécution n'est pas limitative, le point d'injection peut aussi être un court segment, et sa superficie et sa forme sont liées à l'espace disponible sur le composant 1 dans une zone non fonctionnelle, comme sur une tige d'ancre, ou encore un flasque ou un fond de denture pour un pignon, ou similaire. Le point d'injection est avantageusement logé dans le fond d'une encoche ou d'un évidement.

De façon particulière, la partie arbrée 2 comporte, pour l'appui d'une serge 4 ou d'un plateau 40 que comporte le composant 1, au moins une portée 5, 6, de révolution autour de l'axe de pivot D, qui est adjacente à au moins une surface d'appui 50, 60, laquelle est de révolution autour de l'axe de pivot D. Cette serge 4 peut être une serge de balancier, ou un plateau denté, ou autre.

Dans une autre exécution, le composant 1 est une roue ou un pignon, et comporte, au niveau de sa collerette 9, une denture qui peut également être en céramique, et venir d'injection, ce qui permet d'éviter tout usinage de reprise ou de taillage.

Plus particulièrement, la partie arbrée 2 comporte, de part et d'autre de la collerette 9, une première et une deuxième portées 5, 6, et une première et une deuxième surfaces d'appui 50, 60.

Dans une variante, la portée 5, 6, est cylindrique.

Dans une variante, la deuxième surface d'appui 50, 60, est conique ou plane.

La figure 1 illustre un composant 1, qui est ici un mobile constituant un balancier; et qui comporte une partie arbrée 2, traversante incluant deux pivots 3 à ses extrémités distales selon l'axe de rotation D. La partie arbrée 2 porte, sur une première portée 5, une serge de balancier 4 qui est en appui latéral sur un premier flanc 6 de la collerette 9. La partie arbrée 2 porte encore, sur une deuxième portée 50 et en appui sur un deuxième flanc60 de la collerette 9 opposé au premier flanc 6, un plateau de balancier 40 porteur d'une cheville de plateau

Plus particulièrement le matériau est une céramique. Une telle céramique comporte au moins un premier élément choisi parmi l'oxyde d'aluminium, l'oxyde de zirconium, l'oxyde de silicium, le nitrure de silicium, le carbure de silicium, le nitrure de silicium, le carbure de titane, le carbure de bore, le diborure de titane TiB₂, le diamant, le carbure de tungstène, la silice vitreuse, ou similaire. Naturellement cette céramique peut comporter une pluralité de composants choisis parmi l'oxyde d'aluminium, l'oxyde de zirconium, l'oxyde de silicium, le nitrure de silicium, le carbure de silicium, le nitrure de silicium, le carbure de titane, le carbure de bore, le diborure de titane TiB₂, le diamant, le carbure de tungstène, la silice vitreuse, ou similaire. Cette céramique comporte en général au moins un stabilisateur, et/ou au moins un dopant, et/ou au moins un matériau permettant l'amélioration des propriétés mécaniques, tel que MgO, CaO, Y₂O₃, ou similaire, et/ou au moins un additif tel que carbone, fibres de carbone, nano-tubes de carbone, pigment coloré, électret, ou autre, pour d'autres propriétés de lubrification, d'aspect, magnétiques, ou autres. Non limitativement, une telle céramique est injectée dans un moule, puis frittée, pour réaliser le composant.

Le composant illustré sur les figures est par exemple avantageusement réalisé en oxyde de zirconium ZrO₂, usuellement dénommé zircone, avec au moins un dopant d'oxyde d'yttrium Y₂O₃.

De façon particulière, le matériau de la partie arbrée, notamment une telle céramique, est entièrement amagnétique.

Dans une alternative, le matériau de la partie arbrée, notamment une telle céramique, est chargé avec des particules aimantée et/ou magnétisables.

Dans une application particulière, le composant 1 est un balancier, et porte, sur la partie arbrée 2, au moins une serge 4 et un plateau 40.

L'invention concerne encore un oscillateur 100 d'horlogerie, comportant au moins un tel composant 1.

L'invention concerne encore un mouvement 200 d'horlogerie, comportant au moins un tel oscillateur 100, et/ou au moins un tel composant 1.

L'invention concerne encore une pièce d'horlogerie 1000 comportant au moins un tel mouvement 200 et/ou au moins un tel oscillateur 100, et/ou au moins un tel composant 1. Plus particulièrement, cette pièce d'horlogerie 1000 est une montre.

L'invention concerne encore un procédé de réalisation d'un composant 1 d'horlogerie, plus particulièrement un mobile d'horlogerie, lequel composant 1 comporte une partie arbrée 2, laquelle comporte au moins un pivot 3 autour d'un axe de pivot D. Selon ce procédé, on réalise cette partie arbrée 2 par injection d'un matériau de type céramique ou similaire dans un moule en au moins deux parties agencé pour la confection directe de surfaces de révolution au niveau de chaque pivot 3. Plus particulièrement, au moins deux parties du moule sont alignées selon l'axe de pivot D ; plus particulièrement encore, ces au moins deux parties alignées s'étendent de part et d'un plan de joint au niveau duquel se situe la zone de plus grand diamètre de la partie arbrée 2, laquelle zone de plus grand diamètre définit une collerette 9. Plus particulièrement on injecte le matériau dans le moule au niveau d'au moins un point d'injection 8 ménagé dans au moins un évidement 7 que comporte la collerette 9, et qui correspond à une partie saillante du moule. Plus particulièrement on injecte le matériau au niveau d'au moins un point d'injection 8, dans la zone de l'évidement 7 concerné qui est la plus proche de l'axe de pivot D. Après remplissage du moule on procède au durcissement du matériau d'injection selon le procédé propre à ce matériau, polymérisation, frittage, ou autre. On ouvre le moule après durcissement du matériau d'injection. Si nécessaire on procède à une reprise par rectification et/ou diamantage, ou similaire, des portées de révolution et notamment des pivots et/ou tigerons que comporte la partie arbrée 2. Quand le composant 1 ne se limite pas à la partie arbrée 2, et comporte au moins un élément rapporté tel qu'une serge 4 et/ou un plateau 40, et/ou cheville ou similaire, on rapporte chaque tel élément sur la partie arbrée et on l'immobilise par collage ou similaire. Plus particulièrement mais non limitativement, cette immobilisation est irréversible.

L'invention permet ainsi de réaliser un composant d'horlogerie, et en particulier un mobile d'horlogerie, avec une forme précise et des surfaces de révolution par injection de matériau dans un moule en au moins deux parties. Ce matériau peut en particulier être une céramique amagnétique. Le procédé d'obtention permet une économie de matière en raison d'une réalisation sensiblement aux cotes finies, et une importante économie d'usinage. Un tel procédé d'injection garantit aussi un bon équilibrage direct de la partie arbrée. Les finitions sont réduites au minimum, et, selon la fonction du composant 1, peuvent même être superflues.

## Revendications

1. Composant (1) d'horlogerie comportant une partie arbrée (2) comportant au moins un pivot (3) autour d'un axe de pivot (D), dont au moins le matériau constitutif de ladite partie arbrée (2) est une céramique, et où ladite partie arbrée (2) comporte une pluralité d'évidements (7) équilibrés autour dudit axe de pivot (D), et a son centre d'inertie sur ledit axe de pivot (D), **caractérisé en ce qu'**au moins un dit évidement (7) renferme un point d'injection (8) dudit matériau.

2. Composant (1) selon la revendication 1, **caractérisé en ce que** ladite partie arbrée (2) comporte une collerette (9) constituant son plus grand diamètre par rapport audit axe de pivot (D), laquelle collerette (9) comporte un plan de joint (90) de ladite partie arbrée (2), lequel plan de joint (90) est sensiblement perpendiculaire audit axe de pivot (D).

3. Composant (1) selon la revendication 2, **caractérisé en ce que** ladite collerette (9) est traversée par lesdits évidements (7).

4. Composant (1) selon l'une des revendications 1 à 3, **caractérisé en ce que** ledit point d'injection (8) est situé dans la zone dudit évidement (7) qui est la plus proche dudit axe de pivot (D).

5. Composant (1) selon l'une des revendications 1 à 4, **caractérisé en ce que** ledit composant (1) comporte au moins un point d'injection (8) dans une partie non fonctionnelle de ladite partie arbrée (2), ou dans une autre partie non fonctionnelle dudit composant (1) réalisée avec ladite partie arbrée (2) et dans le même matériau.

6. Composant (1) selon l'une des revendications 1 à 5, **caractérisé en ce que** ladite partie arbrée (2) comporte, pour l'appui d'une serge (4) ou d'un plateau (40) que comporte ledit composant (1), au moins une portée (5 ; 6) de révolution autour dudit axe de pivot (D) adjacente à au moins une surface d'appui (50 ; 60) de révolution autour dudit axe de pivot (D).

7. Composant (1) selon les revendications 2 et 6, **caractérisé en ce que** ladite partie arbrée (2) comporte, de part et d'autre de ladite collerette (9), une première et une deuxième dites portées (5 ; 6), et une première et une deuxième dites surfaces d'appui (50 ; 60).

8. Composant (1) selon la revendication 6 ou 7, **caractérisé en ce que** ladite portée (5 ; 6) est cylindrique.

9. Composant (1) selon l'une des revendications 6 à 8, **caractérisé en ce que** ladite deuxième surface d'appui (50; 60) est conique ou plane.

10. Composant (1) selon l'une des revendications 1 à 9, **caractérisé en ce que** ledit matériau est une céramique comportant au moins un premier élément choisi parmi l'oxyde d'aluminium, l'oxyde de zirconium, l'oxyde de silicium, le nitrure de silicium, le carbure de silicium, le nitrure de silicium, le carbure de titane, le carbure de bore, le diborure de titane TiB₂, le diamant, le carbure de tungstène, la silice vitreuse.

11. Composant (1) selon la revendication 10, **caractérisée en ce que** ladite céramique comporte au moins un additif choisi parmi MgO, CaO, Y₂O₃, carbone, fibres de carbone, nano-tubes de carbone, pigments coloré, électrets.

12. Composant (1) selon l'une des revendications 1 à 11, **caractérisé en ce que** ledit matériau est une céramique en oxyde de zirconium ZrO₂ avec un dopant d'oxyde d'yttrium Y₂O₃.

13. Composant (1) selon l'une des revendications 1 à 12, **caractérisé en ce que** ladite céramique est entièrement amagnétique.

14. Composant (1) selon l'une des revendications 1 à 13, **caractérisé en ce que** ladite céramique est chargée avec des particules aimantées et/ou magnétisables.

15. Composant (1) selon l'une des revendications 1 à 14, **caractérisé en ce que** ledit composant (1) est un balancier, et porte, sur ladite partie arbrée (2), au moins une serge (4) et un plateau (40).

16. Oscillateur (100) d'horlogerie, comportant au moins un composant (1) selon une des revendications 1 à 15.

17. Mouvement (200) d'horlogerie, comportant au moins un oscillateur (100) selon la revendication 16, et/ou au moins un composant (1) selon une des revendications 1 à 15.

18. Pièce d'horlogerie (1000) comportant au moins un mouvement (200) selon la revendication 17 et/ou au moins un oscillateur (100) selon la revendication 16, et/ou au moins un composant (1) selon une des revendications 1 à 15.

19. Pièce d'horlogerie (1000) selon la revendication 18, **caractérisée en ce qu'**elle est une montre.

20. Procédé de réalisation d'un composant (1) d'horlogerie selon l'une des revendications 1 à 15, comportant une partie arbrée (2), laquelle comporte au moins un pivot (3) autour d'un axe de pivot (D), **caractérisé en ce qu'**on réalise ladite partie arbrée (2) par injection d'un matériau de type céramique ou similaire dans un moule en au moins deux parties agencé pour la confection directe de surfaces de révolution au niveau de chaque dit pivot (3), et, après remplissage dudit moule on procède au durcissement du matériau d'injection selon le procédé propre à ce matériau, puis on ouvre le moule après durcissement du matériau d'injection, et, quand ledit composant (1) ne se limite pas à ladite partie arbrée (2), et comporte au moins un élément rapporté, on rapporte chaque dit élément sur ladite partie arbrée (2) sur laquelle on l'immobilise.

21. Procédé selon la revendication 20, **caractérisé en ce que**, après l'ouverture du moule, on procède à une reprise par rectification et/ou diamantage des portées de révolution et notamment desdits pivots (3) et/ou tigerons que comporte ladite partie arbrée (2).

22. Procédé selon la revendication 20 ou 21, **caractérisé en ce qu'**on utilise un dit moule qui comporte au moins deux parties du moule alignées selon ledit axe de pivot (D), et qui s'étendent de part et d'un plan de joint au niveau duquel se situe la zone de plus grand diamètre de ladite partie arbrée (2), laquelle zone de plus grand diamètre définit une collerette (9).

23. Procédé selon la revendication 22, **caractérisé en ce qu'**on injecte ledit matériau dans le moule au niveau d'au moins un point d'injection (8) ménagé dans au moins un évidement (7) que comporte ladite collerette (9).

## Patentansprüche

1. Uhrenkomponente (1), umfassend einen Wellenabschnitt (2), der mindestens einen Drehzapfen (3) um eine Schwenkachse (D) aufweist, wobei mindestens das Grundmaterial des Wellenabschnitts (2) eine Keramik ist und wobei der Wellenabschnitt (2) mehrere Ausnehmungen (7) aufweist, die um die Schwenkachse (D) ausbalanciert sind, und sein Trägheitszentrum auf der Schwenkachse (D) hat, **dadurch gekennzeichnet, dass** mindestens eine Ausnehmung (7) eine Materialinjektionsstelle (8) enthält.

2. Komponente (1) nach Anspruch 1, **dadurch gekennzeichnet, dass** der Wellenabschnitt (2) einen Kragen (9) aufweist, der seinen größten Durchmesser gegenüberliegend der Schwenkachse (D) bildet, wobei der Kragen (9) eine Stoßfläche (90) des Wellenabschnitts (2) aufweist, und die Stoßfläche (90) zur Schwenkachse (D) im Wesentlichen senkrecht ist.

3. Komponente (1) nach Anspruch 2, **dadurch gekennzeichnet, dass** die Ausnehmungen (7) den Kragen (9) durchsetzen.

4. Komponente (1) nach einem der Ansprüche 1 bis 3, **dadurch gekennzeichnet, dass** sich die Injektionsstelle (8) in jenem Bereich der Ausnehmung (7) befindet, der der Schwenkachse (D) am nächsten liegt.

5. Komponente (1) nach einem der Ansprüche 1 bis 4, **dadurch gekennzeichnet, dass** die Komponente (1) mindestens eine Injektionsstelle (8) in einem nicht funktionalen Teil des Wellenabschnitts (2) oder in einem anderen nicht funktionalen Teil der Komponente (1), der zusammen mit dem Wellenabschnitt (2) und aus demselben Material hergestellt ist, aufweist.

6. Komponente (1) nach einem der Ansprüche 1 bis 5, **dadurch gekennzeichnet, dass** der Wellenabschnitt (2) zum Abstützen einer Kante (4) oder einer Platte (40), die die Komponente (1) aufweist, mindestens ein Drehlager (5; 6) um die Schwenkachse (D) in der Nähe mindestens einer Drehlagerfläche (50; 60) um die Schwenkachse (D) aufweist.

7. Komponente (1) nach den Ansprüchen 2 und 6, **dadurch gekennzeichnet, dass** der Wellenabschnitt (2) auf beiden Seiten des Kragens (9) ein erstes und ein zweites Lager (5; 6) sowie eine erste und eine zweite Lagerfläche (50; 60) aufweist.

8. Komponente (1) nach Anspruch 6 oder 7, **dadurch gekennzeichnet, dass** das Lager (5; 6) zylindrisch ist.

9. Komponente (1) nach einem der Ansprüche 6 bis 8, **dadurch gekennzeichnet, dass** die zweite Lagerfläche (50; 60) konisch oder eben ist.

10. Komponente (1) nach einem der Ansprüche 1 bis 9, **dadurch gekennzeichnet, dass** das Material eine Keramik ist, die mindestens ein erstes Element enthält, das ausgewählt ist aus Aluminiumoxid, Zirkoniumoxid, Siliciumoxid, Siliciumnitrid, Siliciumcarbid, Siliciumnitrid, Titancarbid, Borcarbid, Titanborid TiB₂, Diamant, Wolframcarbid und Quarzglas.

11. Komponente (1) nach Anspruch 10, **dadurch gekennzeichnet, dass** die Keramik mindestens ein Additiv enthält, das ausgewählt ist aus MgO, CaO, Y₂O₃, Kohlenstoff, Kohlenstofffasern, Kohlenstoffnanoröhren, Farbpigmenten und Elektreten.

12. Komponente (1) nach einem der Ansprüche 1 bis 11, **dadurch gekennzeichnet, dass** das Material eine Keramik aus Zirkoniumoxid ZrO₂ mit einem Dotiermittel aus Yttriumoxid Y₂O₃ ist.

13. Komponente (1) nach einem der Ansprüche 1 bis 12, **dadurch gekennzeichnet, dass** die Keramik vollständig amagnetisch ist.

14. Komponente (1) nach einem der Ansprüche 1 bis 13, **dadurch gekennzeichnet, dass** die Keramik mit magnetisierten und/oder magnetisierbaren Partikeln angereichert ist.

15. Komponente (1) nach einem der Ansprüche 1 bis 14, **dadurch gekennzeichnet, dass** die Komponente (1) eine Unruh ist und auf dem Wellenabschnitt (2) mindestens eine Kante (4) und eine Platte (40) trägt.

16. Uhrenoszillator (100), umfassend mindestens eine Komponente (1) nach einem der Ansprüche 1 bis 15.

17. Uhrwerk (200), umfassend mindestens einen Oszillator (100) nach Anspruch 16 und/oder mindestens eine Komponente (1) nach einem der Ansprüche 1 bis 15.

18. Uhr (1000), umfassend mindestens ein Werk (200) nach Anspruch 17 und/oder mindestens einen Oszillator (100) nach Anspruch 16 und/oder mindestens eine Komponente (1) nach einem der Ansprüche 1 bis 15.

19. Uhr (1000) nach Anspruch 18, **dadurch gekennzeichnet, dass** sie eine tragbare Uhr ist.

20. Verfahren zur Herstellung einer Uhrenkomponente (1) nach einem der Ansprüche 1 bis 15, umfassend einen Wellenabschnitt (2), der mindestens einen Drehzapfen (3) um eine Schwenkachse (D) aufweist, **dadurch gekennzeichnet, dass** der Wellenabschnitt (2) durch Einspritzen eines Materials des keramischen Typs oder ähnlichem in eine Form aus mindestens zwei Teilen hergestellt wird, die für die direkte Herstellung von Umdrehungsflächen an jedem der Drehzapfen (3) vorgesehen ist, und nach dem Füllen der Form das Einspritzmaterial gemäß dem für dieses Material geeigneten Verfahren gehärtet wird, und die Form nach dem Härten des Einspritzmaterials geöffnet wird, wobei dann, wenn die Komponente (1) nicht auf den Wellenabschnitt (2) beschränkt ist und mindestens ein Anbauteil aufweist, jedes Teil an den Wellenabschnitt (2) angefügt und darauf fixiert wird.

21. Verfahren nach Anspruch 20, **dadurch gekennzeichnet, dass** nach dem Öffnen der Form die Drehlager und insbesondere der Drehzapfen (3) und/oder die Tigerons, die der Wellenabschnitt (2) aufweist, durch Schleifen und/oder Diamantieren nachbearbeitet werden.

22. Verfahren nach Anspruch 20 oder 21, **dadurch gekennzeichnet, dass** eine Form verwendet wird, die mindestens zwei Formteile umfasst, die auf die Schwenkachse (D) ausgerichtet sind und sich beiderseits einer Stoßfläche erstrecken, an der sich der Bereich mit dem größten Durchmesser des Wellenabschnitts (2) befindet, wobei der Bereich mit dem größten Durchmesser einen Kragen (9) definiert.

23. Verfahren nach Anspruch 22, **dadurch gekennzeichnet, dass** das Material in die Form an mindestens einer Injektionsstelle (8) eingespritzt wird, die in mindestens einer Ausnehmung (7), die der Kragen (9) aufweist, ausgebildet ist.

## Claims

1. Timepiece component (1) comprising a shaft-like portion (2) including at least one pivot (3) about a pivot axis (D), wherein at least the constituent material of said shaft-like portion (2) is a ceramic, and where said shaft-like portion (2) includes a plurality of recesses (7) evenly arranged around said pivot axis (D), and has its centre of inertia on said pivot axis (D), **characterised in that** at least one said recess (7) contains an injection point (8) for said material.

2. Component (1) according to claim 1, **characterised in that** said shaft-like portion (2) includes a collar (9) forming its largest diameter with respect to said pivot axis (D), which collar (9) includes a parting line (90) of said shaft-like portion (2), which parting line (90) is substantially perpendicular to said pivot axis (D).

3. Component (1) according to claim 2, **characterised in that** said recesses (7) pass right through said collar (9).

4. Component (1) according to claims 1 to 3, **characterised in that** said injection point (8) is located in the area of said recess (7) which is closest to said pivot axis (D).

5. Component (1) according to one of claims 1 to 4, **characterised in that** said component (1) includes at least one injection point (8) in a non-functional part of said shaft-like portion (2), or in another non-functional part of said component (1) made with said shaft-like portion (2) and from the same material.

6. Component (1) according to one of claims 1 to 5, **characterised in that** said shaft-like portion (2) includes, for supporting a rim (4) or a roller (40) included in said component (1), at least one shoulder (5; 6) of revolution about said pivot axis (D) adjacent to at least one support surface (50; 60) of revolution about said pivot axis (D).

7. Component (1) according to claims 2 and 6, **characterised in that** said shaft-like portion (2) includes, on either side of said collar (9), a first and second said shoulders (5; 6), and a first and second said support surfaces (50; 60).

8. Component (1) according to claim 6 or 7, **characterised in that** said shoulder (5; 6) is cylindrical.

9. Component (1) according to one of claims 6 or 7, **characterised in that** said second support surface (50; 60) is conical or planar.

10. Component (1) according to one of claims 1 to 9, **characterised in that** said material is a ceramic containing at least a first element chosen from among aluminium oxide, zirconium oxide, silicon oxide, silicon nitride, silicon carbide, carbide, boron carbide, titanium diboride TiB₂, diamond, tungsten carbide and vitreous silica.

11. Component (1) according to claim 10, **characterised in that** said ceramic contains at least one additive chosen from among MgO, CaO, Y₂O₃, carbon, carbon fibres, carbon nanotubes, coloured pigments, electrets.

12. Component (1) according to one of claims 1 to 11, **characterised in that** said material is a ceramic made of zirconium oxide ZrO₂ with an yttrium oxide Y₂O₃ dopant.

13. Component (1) according to one of claims 1 to 12, **characterised in that** said ceramic is completely non-magnetic.

14. Component (1) according to one of claims 1 to 13, **characterised in that** said ceramic is filled with magnetised and/or magnetisable particles.

15. Component (1) according to one of claims 1 to 14, **characterised in that** said component (1) is a balance, and carries, on said shaft-like portion (2), at least one rim (4) and one roller (40).

16. Timepiece oscillator (100) including at least one component (1) according to one of claims 1 to 15.

17. Timepiece movement (200) including at least one oscillator (100) according to claim 16, and/or at least one component (1) according to one of claims 1 to 15.

18. Timepiece (1000) including at least one movement (200) according to claim 17 and/or at least one oscillator (100) according to claim 16, and/or at least one component (1) according to one of claims 1 to 15.

19. Timepiece (1000) according to claim 18, **characterised in that** it is a watch.

20. Method for making a timepiece component (1) according to one of claims 1 to 15 including a shaft-like portion (2), which includes at least one pivot (3) about a pivot axis (D), **characterised in that** said shaft-like portion (2) is made by injecting a ceramic or similar type material into a mould having at least two parts and arranged to directly produce surfaces of revolution on each said pivot (3), and, after filling said mould, the injection material is hardened according to the process specific to said material, then the mould is opened once the injection material has hardened, and, when said component (1) is not limited to said shaft-like portion (2), and includes at least one added element, each said element is placed on said shaft-like portion (2) on which it is immobilised.

21. Method according to claim 20, **characterised in that**, after opening the mould, finish machining is carried out by grinding and/or diamond polishing the shoulders of revolution and notably said pivots (3) and/or pivot shanks included in said shaft-like portion (2),

22. Method according to claim 20 or 21, **characterised in that** a said mould is used which includes at least two mould portions aligned on said pivot axis (D), and which extend on either side of a parting line on which lies the area of largest diameter of said shaft-like portion (2), which area of largest diameter defines a collar (9).

23. Method according to claim 22, **characterised in that** said material is injected into the mould at at least one injection point (8) arranged inside at least one recess (7) included in said collar (9).
